# EUROPÄISCHE PATENTSCHRIFT

(11) **EP 1 142 070 B1**
(45) Veröffentlichungstag und Bekanntmachung des Hinweises auf die Patenterteilung: **16.04.2003**
(21) Anmeldenummer: 99964677.1
(22) Anmeldetag: 27.12.1999
(51) Int. Cl.: H01R 25/16, F21V 23/06

(54) **ELEKTRISCHE VERBINDUNGSVORRICHTUNG ZUM KONTAKTIEREN VON LEITERADERN**
ELECTRICAL CONNECTING DEVICE FOR CONTACTING CONDUCTOR STRANDS
DISPOSITIF DE CONNEXION ELECTRIQUE POUR METTRE EN CONTACT DES BRINS DE CONDUCTEURS

(30) Priorität: 30.12.1998 DE 29823255 U; 30.12.1998 DE 29823256 U
(43) Veröffentlichungstag der Anmeldung: 10.10.2001
(73) Patentinhaber: Zumtobel Staff GmbH, 6851 Dornbirn (AT)
(72) Erfinder: LADSTÄTTER, Gerald, A-6833 Klaus (AT); GADNER, Wolfgang, A-6912 Hörbranz (AT)
(74) Vertreter: Schmidt-Evers, Jürgen, Dipl.-Ing.
(86) Internationale Anmeldenummer: EP9910398
(87) Internationale Veröffentlichungsnummer: WO00041277

(56) Entgegenhaltungen:
- DE-A- 19 615 597
- DE-A- 19 615 600
- DE-U- 29 709 127

## Beschreibung

Die Erfindung bezieht sich auf eine elektrische Verbindungsvorrichtung nach dem Oberbegriff des Anspruches 1.

Eine elektrische Verbindungsvorrichtung dieser Art ist in der 196 15 597 A1 beschrieben. Bei dieser vorbekannten Verbindungsvorrichtung ist eine Leiterdraht-Kombination in Form einer Durchgangsverdrahtung mit fünf Leiteradern insbesondere als Flachband vorgesehen, die sich in einer Tragschiene eines Lichtband-Systems befindet. Dabei ist jeweils eine Leuchte durch zwei Verbindungsvorrichtungen mit der Leiterdraht-Kombination elektrisch verbindbar. Die Kontakte der Verbindungsvorrichtungen befinden sich jeweils in zwei, sich quer zur Längsrichtung der Leiteradern erstreckenden Reihen, wobei sich in der einen Reihe drei Phasenkontakte und in der anderen Reihe ein Erdungskontakt und ein Nulleiterkontakt befinden. In der Kontaktreihe, in der sich die Phasenkontakte befinden, ist eine Phasen-Wählvorrichtung am zugehörigen Gegenkupplungselement angeordnet, die es ermöglicht, eine der drei vorhandenen Phasen wahlweise zu kontaktieren. Hierdurch ist es möglich, die Vielzahl der Leuchten des Lichtband-Systems auf drei Phasen aufzuteilen. Es ist somit möglich, Leuchten miteinander an sich gleichen Gegenkupplungselementen so einzustellen, daß unterschiedliche Phasen kontaktiert werden und somit eine Überlastung einer Phase vermieden wird.

Bei modernen elektrischen Stromversorgungseinrichtungen, wie z. B. einem Lichtband-System, besteht die Forderung nach einer besonderen Anpaßbarkeit, z. B. zwecks Anpassung an wenigstens ein Stromversorgungsnetz und/oder Steuerstromversorgungsnetz.

Der Erfindung liegt die Aufgabe zugrunde, eine elektrische Verbindungsvorrichtung der eingangs angegebenen Art hinsichtlich ihrer Anpaßbarkeit an unterschiedliche Funktionen und/oder Stromversorgungen und/oder Einbausituationen zu verbessern.

Diese Aufgabe wird durch die Merkmale des Anspruchs 1 gelöst. Vorteilhafte Weiterbildungen der Erfindung sind in den Unteransprüchen beschrieben.

Die erfindungsgemäße Verbindungsvorrichtung weist in beiden Kontaktreihen eine Kontakt-Wählvorrichtung auf. Dabei können sich die Wählvorrichtungen jeweils auf mehrere oder auf alle in der zugehörigen Reihe angeordneten Kontakte beziehen. D. h., in jeder Kontaktreihe läßt sich die Verbindungsvorrichtung so einstellen, daß zwischen zwei oder zwischen mehreren oder zwischen allen Kontakten ausgewählt werden kann. Hierdurch wird das Ziel erreicht, die Anpaßbarkeit der Verbindungsvorrichtung zu verbessern.

Dabei ist es insbesondere aus Sicherheitsgründen und zwecks Vereinfachung vorteilhaft, einen zugehörigen Erdungskontakt nicht verstellbar anzuordnen. Hierdurch wird die Möglichkeit verhindert, daß durch eine Verstellung des Erdungskontaktes eine Erdung aufgehoben wird.

Es ist im Rahmen der Erfindung z. B. möglich, mit der Verbindungsvorrichtung unterschiedliche Stromnetze zu kontaktieren, z. B. ein Stromversorgungsnetz und/oder ein Notstromversorgungsnetz und/oder ein Steuerstromnetz. Dabei ist es im weiteren vorteilhaft, wenn mehrere Stromnetze, z. B. zwei Notstromversorgungsnetze vorgesehen sind, die mit der ein oder der anderen Wählvorrichtung kontaktierbar sind. Hierdurch ist es möglich, zugehörige Leuchten auf die mehreren Stromnetze, z. B. zwei Notstromversorgungsnetze, aufzuteilen, so daß eine Überlastung eines Stromnetzes verhindert wird.

In weiteren Unteransprüchen sind Merkmale enthalten, die zu kleinen und einfachen Bauweisen führen, die sich vorteilhaft in eine Verbindungsvorrichtung integrieren lassen, und die außerdem eine kostengünstige Ausgestaltung und eine gute Funktion gewährleisten, die u. a. auch eine einfache Verstellung und Einstellung der Verbindungsvorrichtung ermöglichen.

Nachfolgend werden die Erfindung und weitere durch sie erzielbare Vorteile anhand von vereinfachten Zeichnungen und vorteilhaften Ausgestaltungen näher erläutert. Es zeigen:
- Fig. 1: mehrere erfindungsgemäße Lichtbandabschnitte eines Lichtband-Systems jeweils mit einer Tragschiene und mehreren daran angesetzten Leuchten in der Seitenansicht;
- Fig. 2: einen Lichtbandabschnitt im perspektivischen Querschnitt nach einem ersten Ausführungsbeispiel;
- Fig. 3: einen Lichtbandabschnitt im perspektivischen Querschnitt nach einem zweiten Ausführungsbeispiel;
- Fig. 4: ein Steckverbindungsteil in perspektivischer Draufsicht;
- Fig. 5: ein Steckverbindungsteil der Tragschiene in schematischer Darstellung seiner Kontaktelemente;
- Fig. 6: ein Steckverbindungsteil einer Leuchte in schematischer Darstellung seiner Kontaktelemente;
- Fig. 7: den Teilschnitt VII-VII in Fig. 2.

Von dem in Fig. 1 mit 1 bezeichneten Lichtband ist nur ein Längsabschnitt des zugehörigen Lichtband-Systems dargestellt, der aus mehreren in einer Reihe hintereinanderliegend angeordneten Lichtbandabschnitten 2 bzw. Modulen besteht, deren Länge L vorzugsweise gleich ist, jedoch grundsätzlich unterschiedlich sein kann, so z.B. durch eine transportierbare Länge von z.B. etwa 4m bis 6m bestimmt ist. Die angedeuteten Stoßfugen der Lichtbandabschnitte 2 sind mit 1a bezeichnet. Da die Lichtbandabschnitte 2 identisch ausgebildet sind, wird im folgenden nur ein Lichtbandabschnitt 2 beschrieben.

Die Hauptteile des Lichtbandabschnitts 2 sind
eine im Querschnitt rohrförmige oder U-förmige Tragschiene 3 mit einer in Fig. 1 oben dargestellten Basisseite 4, mit der die Tragschiene 3 an einem Träger (nicht dargestellt), z.B. eine Raumdecke oder eine Raumwand, durch nicht dargestellte erste Befestigungsmittel, z.B. Schrauben, befestigbar ist,
mehrere, in der Längsrichtung des Lichtbandes 1 hintereinander angeordnete, einander gleiche Leuchten A1, A2, A3.....jeweils mit einem wannenförmigen Leuchtenkörper 5, die jeweils durch nicht dargestellte zweite Befestigungsmittel, z.B. eine Schnellschlußverbindung 6 oder eine Verrastungsvorrichtung 6a, mit der der Basisseite 4 abgewandten Anschlußseite 7 der Tragschiene 3 lösbar verbindbar sind,
eine oder mehrere parallel im oder beim vorliegenden Ausführungsbeispiel am Leuchtenkörper 5 angeordnete Lampen 8, hier Gasentladungsröhren, die mittels Fassungen an Fassungskörpern 9 am Leuchtenkörper 5 gehalten sind und durch deren Länge die Länge L1 der Leuchtenkörper 5 bestimmt ist,
eine Durchführungsverdrahtung 11 mit mehreren, sich längs durch die Tragschiene 3 erstreckenden Drähten 12, vorzugsweise neun Stück Drähten 12, die in einer sich parallel zur Bodenwand 3a der Tragschiene 3 erstreckenden Ebene E in einem Abstand a von der Bodenwand 3a angeordnet und durch ein oder zwei sogenannte flache Leitungsbänder gebildet sein können, dessen oder deren einzelne Leitungen durch ein sich längs der Ebene erstreckendes Band zusammengehalten sind,
mehrere, vorzugsweise - quer zur Längsrichtung gesehen - außermittig angeordnete, Steckverbindungen 13, jeweils für eine Leuchte A1, A2, A3... und mit einem ersten Steckverbindungsteil 13a, vorzugsweise in Form einer Steckdose, das in der Tragschiene 3 angeordnet ist und stirnseitige, dem Leuchtenkörper 5 zugewandte Stecköffnungen 14 in der Anzahl der vorhandenen Drähte 12 aufweist, in denen jeweils ein andeutungsweise dargestelltes Kontaktelement 15 angeordnet sein kann, das sich in einer Kammer befindet, und einem damit korrespondierenden zweiten Steckverbindungsteil 13b, vorzugsweise in Form eines Steckers, das dem Steckverbindungsteil 13a gegenüberliegend am Leuchtenkörper 5 angeordnet ist und den in einer oder in zwei Querreihen R1, R2 angeordneten Stecköffnungen 14 gegenüberliegend jeweils Gegensteckkontaktelemente 16 aufweist, die mit einem jeweils zugehörigen Kontaktelement 15 im Steckverbindungsteil 13a kontaktierbar sind.

Bei der vorliegenden Ausgestaltung befinden sich die Steckkontaktelemente 16 jeweils in einem Steckerschaft 17, dessen Querschnittsform und -größe an die Querschnittsform und -größe der Stecköffnungen 14 so angepaßt ist, daß er darin mit geringem Bewegungsspiel einsteckbar ist und somit eine quer zur Längsrichtung des Lichtbandes 1 gerichtete Führung erhält.

Die Tragschiene 3 ist ein Profilabschnitt, der stranggepreßt oder im Falle eines U-förmigen Querschnitts durch Biegen hergestellt sein kann.

Die Anzahl der im Längenbereich L eines Lichtbandabschnitts 2 hintereinanderliegend angeordneten Leuchtenkörper 5 ist durch deren Länge L1 bestimmt, die durch übliche Normmaße der länglichen Lampen 8, insbesondere Gasentladungsröhren, vorgegeben ist. Die Fassungskörper 9 sind an den Enden der Leuchtenkörper 5 angeordnet, wobei sie jeweils auf der der Tragschiene 3 abgewandten Anschlußseite vom Leuchtenkörper 5 abstehen. Die Lampen 8 können jeweils durch eine Schutzhülle verkleidet sein, was aus Vereinfachungsgründen nicht dargestellt ist.

Beim Ausführungsbeispiel nach Fig. 2 und 3 sind die ersten Steckverbindungsteile 13a jeweils durch zwei quer nebeneinander angeordnete Steckverbindungsteile 13a1, 13a2 in Form von Steckbuchsen gebildet, die Steckkupplungsteile bilden und jeweils in einer Kammer 18 eines Schlittens 19 angeordnet und positioniert sind, z.B. durch nicht dargestellte Verrastungsvorrichtungen. Bei der vorliegenden Ausgestaltung weist der Schlitten 19 im Querschnitt eine U-Form auf mit einer der Basisseite 4 zugewandten Schlittenbodenwand 19a und sich in der Längsrichtung erstreckenden Schlittenseitenwänden 19b, zwischen denen das eine oder beide Steckverbindungsteile 13a, 13a1, 13a2 quer nebeneinander angeordnet sind und durch eine längs verlaufende Mittelwand 19c des Schlittens 19 voneinander beabstandet sein können. In vergleichbarer Weise kann auch das der jeweiligen Leuchte A1, A2, A3 zugehörige zweite Steckverbindungsteil 13b durch zwei quer nebeneinanderliegende Steckverbindungsteile 13b1, 13b2 bzw. Stecker gebildet sein.

Die Steckbuchsen 13a1, 13a2 und die zugehörigen Steckverbindungsteile 13a, 13b1, 13b2 mit Steckkontaktelementen bilden jeweils Steckkupplungen und Gegensteckkupplungen zur unmittelbaren oder mittelbaren elektrischen Verbindung der Steckkontaktelemente 16 mit den zugehörigen Drähten 12. Im Rahmen der Erfindung können die Steckkontaktelemente 16 mit den dem zugehörigen Steckverbindungsteil 13a zugeordneten Kontaktelementen 15 zusammenwirken oder die Steckkontaktelemente 16 können auch direkt mit den zugehörigen Drähten 12 in Kontakt stehen, wobei es sich um übliche Klemmkontaktelemente oder Schneid/Klemmkontaktelemente handeln kann, wobei letztere isolierte elektrische Drähte 12 anschneiden und kontaktieren können. Die Fassungen sind jeweils durch übliche elektrische Leitungen mit den zugehörigen Steckverbindungsteilen 13b, 13b1, 13b2 verbunden.

Die Tragschiene 3 kann im Querschnitt eine U-Form aufweisen, wobei ihre Seitenwände 3b die Schenkel der U-Form und ihre Deckenwand 3c die Stegwand der U-Form bilden, oder sie kann die Form eines vorzugsweise viereckigen Rohres aufweisen, das durch die Bodenwand 3a, die Deckenwand 3c und die Seitenwände 3b gebildet ist. Bei der vorliegenden Ausgestaltung ist die Breite b der Tragschiene 3 größer bemessen, als ihre quer zur Ebene E gerichtete Tiefe t, wodurch die Seitenwände 3b Schmalseiten und die Deckenwand 3c eine Breitseite bilden. In der Deckenwand 3c ist jedem ersten Steckverbindungsteil 13a gegenüberliegend eine gemeinsame Steckausnehmung 21 für das zweite Steckverbindungsteil 13b oder mehrere Steckausnehmungen (nicht dargestellt) für die Steckerschäfte 17 vorhanden. In beiden Fällen ist das zweite Steckverbindungsteil 13b durch die Deckenwand 3c hindurch und in den Hohlraum der Tragschiene 3 eintauchend mit dem ersten Steckverbindungsteil 3a kontaktierbar.

Die Steckausnehmung 21 oder eine Mehrzahl vorbeschriebener kleinerer Steckausnehmungen im Lochbild der Steckerschäfte 17 können z.B. durch Stanzen der Deckenwand 3c an den jeweiligen bestimmten Stellen eingearbeitet sein, an denen jeweils ein Steckverbindungsteil 13b angeordnet ist. Die jeweilige Anordnungsstelle ergibt sich durch die Position des Steckverbindungsteils 13b am Leuchtenkörper 5.

Die Breite b1 und die Tiefe tl des Schlittens 19 sind so an die zugehörigen Innenabmessungen der Tragschiene 3 angepaßt, daß der Schlitten 19 in der Tragschiene 3 mit geringem Bewegungsspiel längs verschiebbar ist, wobei die Bassischiene 3 eine Führung für den Schlitten 19 bildet. Um Verklemmungen und das Einführen des Schlittens 19 in die Tragschiene 13 zu erleichtern, sind die stirnseitigen Kanten des Schlittens 19 durch Kantenbrechungen 22, 23 bzw. Schrägflächen oder Rundungen gebrochen.

Der Leuchtenkörper 5 kann kastenförmig und im Querschnitt U-förmig sein, wie es Fig. 2 zeigt, oder rohrförmig sein, wie es Fig. 3 zeigt. In beiden Fällen weist der Leuchtenkörper 5 eine Bodenwand 5a und davon ausgehende Seitenwände 5b auf, die bei einer Rohrform durch eine Deckenwand 5c miteinander verbunden sind, während sie bei einer U-Form freie Stegwände sind. Wie Fig. 3 außerdem zeigt, sind die Ausnehmungen 21 bei diesem Ausführungsbeispiel für die Wände 3c und 5c jeweils gemeinsam.

Die Schnellschlußverbindung 6 ist vorzugsweise eine Verrastungsvorrichtung 6a, deren Verrastungswirkung manuell überdrückbar ist, so daß der Leuchtenkörper 5 bei seiner Montage mit einer gewissen Montage- oder Demontagekraft, die größer ist als eine Verrastungskraft, in die Verrastungsvorrichtung 6a eindrückbar und zum Zweck des Lösens wieder herausnehmbar ist. Die Verrastungsvorrichtung 6a kann durch von den Seitenwänden 3b vorragende und insbesondere längs durchgehend verlaufende Verrastungsstege 3d an der Tragschiene 3 gebildet sein, die in der Längsrichtung vorzugsweise durchgehend verlaufende Verrastungskanten 5d an den Seitenwänden 5b in der Verrastungsstellung hintergreifen, wobei sie durch die gewisse manuelle Druck- bzw. Zugausübung seitlich elastisch ausbiegbar und somit überdrückbar sind. Das Einführen des Leuchtenkörpers 5 in die Verrastungsvorrichtung 6a kann durch Schrägflächen oder Rundungen an den Seitenwänden 5b und/oder an den Verrastungsstegen 3d vereinfacht sein. Bei der Ausbildung gemäß Fig. 2, bei der der Leuchtenkörper 5 U-förmig ist, können auch die Verrastungsstege 3d durch Einbiegen elastisch nachgiebig und somit überdrückbar sein.

Das Steckverbindungsteil 13b ist vorzugsweise ein dem Leuchtenkörper 5 zugehöriges Bauteil, das an diesen anmontiert ist, so daß der Leuchtenkörper 5 mit dem Steckverbindungsteil 13b gegen die Tragschiene 3 und in die Ausnehmung 21 bewegbar ist, wobei das Steckverbindungsteil 13b mit dem Steckverbindungsteil 13a kontaktiert und die Schnellschlußverbindung 6 in Funktion tritt und den Leuchtenkörper 5 an der Tragschiene 3 lösbar sichert. Das Steckverbindungsteil 13b ist am Leuchtenkörper 5 in dessen Längsrichtung vorzugsweise außermittig angeordnet, insbesondere in dessen Endbereich.

Da bei einem Lichtband 1 eines Lichtband-Systems eine Vielzahl Leuchten bzw. Leuchtenkörper 5 vorhanden sind, ist es zwecks Vermeidung einer Überlastung vorteilhaft, mehrere Phasenleiter der Durchgangsverdrahtung 11, z.B. drei Phasenleiter, hier die Drähte L1, L2, L3 vorzusehen, an die die Leuchten in aufgeteilter Anzahl angeschlossen werden sollen. Des weiteren weist die Durchgangsverdrahtung einen Erdungsleiter LE, einen Nulleiter LN und zwei getrennte Notstromversorgungen auf, von denen die Leiter der ersten Notstromversorgung mit N1.1 und N1.2 und die Leiter der zweiten Notstromversorgung mit N2.1 und N2.2 bezeichnet sind. Wie insbesondere aus Fig. 4 bis 6 zu entnehmen ist, befinden sich die Kontaktelemente 15 und die zugehörigen Gegenkontaktelemente 16 in zwei sich vorzugsweise rechtwinklig zu den Drähten 12 erstreckenden Reihen R1, R2, wobei die Kontaktstellen für die Drähte L1, L2, L3, N1.2 und N2.2 in einer Reihe R2 und die Kontaktstellen für die Drähte LE, LN, N1.1 und N2.1 in der anderen Reihe R1 angeordnet sind. Um zum einen die Leuchten A1, A2, A3, ... an unterschiedliche Phasen und/oder unterschiedliche Notstromversorgungen anschließen zu können, ist dem Steckverbindungsteil 13a (nicht dargestellt) oder dem Steckverbindungsteil 13b in beiden Reihen R1, R2 eine Kontaktposition-Wählvorrichtung 25 zugeordnet, die bei der vorliegenden Ausgestaltung durch eine Schiebeführung 26a, 26b gebildet, von denen sich die Schiebeführung 26a über alle Kontaktstellen der Reihe R1 erstreckt und die Schiebeführung 26b sich mit Ausnahme der Kontaktstelle für die Leitung LE über alle anderen Kontaktstellen der Leiter LN bis N2.2 erstreckt. In der Schiebeführung 26a und in der Schiebeführung 26b ist jeweils wenigstens ein Träger für das Kontaktelement 16, hier ein Steckerschaft 17, als Schieber 27 ausgebildet, der in der zugehörigen Schiebeführung 26a, 26b am Körper des Steckverbindungsteils 13b manuell verschiebbar ist. Die Leuchte kann somit mit drei Kontaktelementen 16 nämlich ein Steckerschaft 17 fest (Erde) und zwei Schieber 27 beweglich, wahlweise an die normale Stromversorgung (Phase) oder Notstromversorgung angeschlossen werden.

Die Schiebeführung 26a, 26b ist jeweils durch eine sich quer zum Lichtband 1 erstreckende, insbesondere hinterschnittene Führungsnut 28 gebildet, in der der wenigstens eine Steckerschaft 17 verschiebbar geführt ist, dessen Schieber 27 an die Querschnittsform der Führungsnut 28 angepaßt ist. Zum Arretieren in der gewünschten Schiebestellung, nämlich in der Kontaktposition mit dem gewünschten elektrischen Leiter, ist jeweils eine überdrückbare Klemm- oder Verrastungsvorrichtung 29 vorgesehen mit einer Rastausnehmung 29a und einer in diese einfassenden Rastnase 29b, die beim vorliegenden Ausführungsbeispiel am Schieber 27 angeordnet ist oder umgekehrt.

Beim vorliegenden Ausführungsbeispiel ist somit das Gegenkontaktelement 16 für den Erdleiter LE unveränderlich. Alle anderen Kontaktstellen sind in der jeweiligen Reihe R1, R2 wählbar, wofür wenigstens drei Träger für die Gegenkontaktelemente 16 erforderlich sind, um in an sich bekannter Weise eine der Phasen L1, L2, L3 auszuwählen und somit die Leuchten A1, A2, A3, .... an unterschiedliche Phasen anzuschließen und damit die Stromversorgung der Phasen möglichst gleichmäßig auszunutzen, siehe die in Fig. 4 und 6 mit Doppelpfeilen dargestelten Veschiebestrecken.

Des weiteren ist es möglich, wahlweise Leuchten an die erste und/oder zweite Notstromversorgung anzuschließen. Hierzu bedarf es zwei weiterer Gegenkontaktelemente 16, die entweder an den Kontaktstellen für die Leiter N1.1 und N1.2 oder die Leiter N2.1 und N2.2 zu positionieren sind. Um dies zu ermöglichen, sind die Träger der Gegenkontaktelemente 16, hier die Schieber 27 austauschbar. D. h., es sind mehr als drei Schieber 27 vorhanden, so daß für eine Notstromversorgung zwei weitere Schieber 27 montiert werden können, was durch ein Einführen in die Schiebeführung 26a, 26b erfolgt. Nicht benötigte Träger bzw. Schieber 27 können aus der Schiebeführung herausgezogen und somit entfernt werden.

In Fig. 4 ist die zugehörige Leuchte durch fünf Kontaktelemente 16 an die Netzstromversorgung und die erste Notstromversorgung angeschlossen, wobei drei Phasen und zwei Notstromversorgungen auswählbar sind.

Im Rahmen der Erfindung können anstelle der wenigstens einen Notstromversorgung oder zusätzlich Steuerstromleitungen vorgesehen sein, die in einer für die Notstromversorgung entsprechender Weise mit zugehörigen Kontaktelementen 16 anschließbar sind, wobei die Anzahl der Kontaktstellen bzw. Leitungen 123 entsprechend zu vergrößern ist.

Die vorbeschriebene Ausgestaltung des Lichtbandes 1 verbessert die Schutzart IP 65, so daß das Lichtband 1 staubdicht und strahlwassergeschützt ist. Diese Schutzart wird durch die vorbeschriebenen Ausgestaltungen der Tragschiene 3 mit der bis auf die Steckausnehmung 21 für das Steckverbindungsteil 13b durch die Deckenwand 3c durchgehend geschlossene Tragschiene 3 und auch durch die längs durchgehenden Verrastungselemente, nämlich die Verrastungsstege 3d, die durchgehend an den Seitenwänden 5b anliegen, verbessert. Im Stoßbereich der Tragschiene 3 und des Leuchtenkörpers 5 ist die Schutzart durch Dichtungen 24 gewährleistet.

Die Montage der Lichtbandabschnitte 2 kann am Herstellungsort oder an der Baustelle erfolgen. Die Tragschiene 3, der Leuchtenkörper 5 und die Durchgangsverdrahtung 12 mit den Steckverbindungsteilen 13a werden jeweils soweit vorgefertigt und bereitgestellt, z.B. auf einer Rolle. Die Durchgangsverdrahtung 11 kann dabei jeweils an die Länge L der Lichtbandabschnitte 2 ggf. mit einem für die elektrische Verbindung erforderlichen Übermaß im Stoßbereich angepaßt sein oder einen langen Vorrat bilden. Wesentlich ist, daß die Abstände der an der Durchgangsverdrahtung 11 vorgefertigten Steckverbindungsteile 13a mit Schlitten 19 den Abständen der Ausnehmungen 21 voneinander entsprechen, die den Längen L entsprechen, jedoch zu den Stoßfugen 1a axial versetzt sind.

Die Montage der Durchgangsverdrahtung 11 mit dem wenigstens einen Steckverbindungsteil 13b erfolgt dadurch, daß sie längs in die Tragschiene 3 eingeführt wird, was durch ein Schieben und/oder Ziehen erfolgen kann. Dabei wird die Längsverdrahtung 11 soweit eingeführt, daß das Steckverbindungsteile 13a bzw. Schlitten 19 sich in der Längsposition der Ausnehmungen 21 befindet. Diese Position kann durch einen Bewegungsanschlag (nicht dargestellt) definiert sein, der z.B. durch die zugehörige Ausnehmung 21 in die Bewegungsbahn des Schlittens 19 ragt. Diese Festlegung kann durch in die Ausnehmungen eingesetzte Anschläge oder z.B. Rahmen erfolgen, die als Anschläge fungieren und mit Gegenanschlägen an dem gegenüberliegenden Steckverbindungsteil oder Schlitten zusammenwirken. Dabei können die so gebildeten Arretierteile auch in Löcher in den Steckverbindungsteilen oder Schlitten einfassen. Ferner kann eine solche Arretierung auch durch die Deckenwand 3c der Tragschiene 3 durchsetzende und in die Steckverbindungsteile 13a oder Schlitten 19 einfassende Schrauben erfolgen (nicht dargestellt). In der Querrichtung ist das Steckverbindungsteil 13a in der Tragschiene 3 durch deren Wände positioniert, die eine Querpositioniervorrichtung 31 bilden. Nach dem Einführen kann die Längspositionierung durch das oder die vorhandenen Steckverbindungsteile 13b erfolgen, die durch den formschlüssigen Eingriff in das zugehörige Steckverbindungsteil 13a eine Längspositioniervorrichtung 32 bilden.

Eine Demontage der Durchführungsverdrahtung 11 mit dem oder den Steckverbindungsteilen 13a erfolgt umgekehrt durch ein längs gerichtetes Herausziehen aus der Tragschiene 3.

Es ist bei allen vorbeschriebenen Ausführungsbeispielen vorteilhaft, zwecks zusätzlicher Verbesserung der Abdeckung bzw. Abdichtung des Hohlraumes der Tragschiene 3 die Ausnehmungen 21, die nicht mit einem Steckverbindungsteil 13b, 13b1, 13b2 besetzt sind, mit einem Verschlußteil abzudecken oder abzudichten. Hierzu kann jeweils eine Verschlußscheibe 35 z. B. in der Ausgestaltung und Anordnung gemäß Fig. 14 dienen, die die zugehörige Ausnehmung 21 abdeckt oder abdichtet. Beim Ausführungsbeispiel nach Fig. 14 ist die Verschlußscheibe 35 lösbar mit der Deckenwand 3c verbunden, vorzugsweise durch eine Verrastungsvorrichtung 36. Die Verschlußscheibe 35 kann einen Einsteckansatz 37 an einer Breitseite aufweisen, der in die Ausnehmung 21 einsteckbar ist und darin z. B. klemmt oder vorzugsweise mit der Verrastungsvorrichtung 36 verrastbar ist. Dabei kann die Verschlußscheibe 35 einen Flansch 38 aufweisen, der den bezüglich des Hohlraumes äußeren Ausnehmungsrand der Ausnehmung 21 übergreift und dadurch nicht nur die Position der Verschlußscheibe 35 sichert sondern auch abdeckend und abdichtend wirken kann. Die Verrastungsvorrichtung 36 kann durch mehrere auf dem Umfang verteilt angeordnete Verrastungsnasen oder eine umlaufende Verrastungskante 39 aufweisen, die jeweils den Innenrand der Ausnehmung 21 hintergreift. Dieser Hintergriff braucht nur geringfügig zu sein. Aufgrund der vorhandenen Materialelastizität wenigstens im Bereich der Verrastungskante 39 läßt sich die Verschlußscheibe 35 mittels gerundeten oder abgeschrägten Einführungsflächen 41 in die Ausnehmung 21 eindrücken und verrasten und durch ein Herausdrücken, z. B. mit Hilfe eines den Flansch 38 untergreifenden Schraubenziehers, mit einem geringen Kraftaufwand aus der Ausnehmung 21 herausziehen. Die Verschlußscheibe 35 besteht vorzugsweise aus Kunststoff mit einer vorbeschriebenen Elastizität.

Es ist im weiteren vorteilhaft, an allen möglichen, durch die unterschiedlichen Positionen der Steckverbindungsteile 13b bzw. 13b1, 13b2 Ausnehmungen 21 vorzusehen, so daß die Tragschiene 3 diesbezüglich für alle Positionen paßt.

## Patentansprüche

1. Elektrische Verbindungsvorrichtung (13) zum Kontaktieren von Leiteradern von mehreren bandförmig verlaufenden elektrischen Leitern (12) einer Leiterader-Kombination mit den Leiteradern von elektrischen Anschlußleitungen eines elektrischen Verbrauchers, insbesondere einer Leuchte (A1, A2, A3, ...) eines Lichtband-Systems (1), wobei die Verbindungsvorrichtung (13) ein Kupplungsteil (13a) und ein Gegenkupplungselement (13b) mit Kontaktelementen (16) aufweist, die beim Zusammenstecken des Gegenkupplungselementes (13b) mit den Kupplungsteilen (13a) jeweils eine Stromverbindung zu zugehörigen Leiteradern schließen, wobei die Kontaktelemente (16) in zwei sich quer zu den Leiteradern erstreckenden Reihen (R1, R2) angeordnet sind und einer Reihe (R1) eine Kontaktstellen-Wählvorrichtung (25a) zum Verschieben wenigstens eines Kontaktelementes (16) zwischen wenigstens zwei benachbarten Kontaktstellen zugeordnet ist,
**dadurch gekennzeichnet,**
**daß** auch in der zweiten Reihe (R2) eine Kontaktstellen-Wählvorrichtung (25b) zum Bewegen wenigstens eines der in dieser zweiten Reihe (R2) angeordneten Kontaktelemente (16) zwischen wenigstens zwei einander benachbarten Kontaktstellen verschiebbar ist.

2. Elektrische Verbindungsvorrichtung nach Anspruch 1,
**dadurch gekennzeichnet,**
**daß** ein Erdungskontakt (16) in einer Reihe (R2) unverschiebbar angeordnet ist.

3. Elektrische Verbindungsvorrichtung nach Anspruch 2,
**dadurch gekennzeichnet,**
**daß** die Verschiebestrecke in der den Erdungskontakt enthaltenen Reihe (R2) sich über alle übrigen in dieser Reihe (R2) vorhandenen Kontaktstellen erstreckt.

4. Elektrische Verbindungsvorrichtung nach einem der vorherigen Ansprüche,
**dadurch gekennzeichnet,**
**daß** in einer der Reihen (R1), insbesondere in der den Erdungskontakt nicht enthaltenden Reihe (R1), die Verschiebestrecke sich über alle Kontaktstellen erstreckt.

5. Elektrische Verbindungsvorrichtung nach einem der vorherigen Ansprüche,
**dadurch gekennzeichnet,**
**daß** wenigstens eine oder beide Wählvorrichtungen (25a. 25b) durch eine Schiebeführung (26) gebildet sind, in der ein das zugehörigen Kontaktelement (16) tragender Schieber (27) verschiebbar und an den Kontaktstellen positionierbar ist.

6. Elektrische Verbindungsvorrichtung nach Anspruch 5,
**dadurch gekennzeichnet,**
**daß** der Schieber (27) an den Kontaktstellen durch eine Verrastungsvorrichtung verrastbar ist.

7. Elektrische Verbindungsvorrichtung nach Anpsruch 6,
**dadurch gekennzeichnet,**
**daß** die Verrastungsvorrichtung manuell überdrückbar ist.

8. Elektrische Verbindungsvorrichtung nach einem der vorherigen Ansprüche,
**dadurch gekennzeichnet,**
**daß** mehr als fünf Kontaktstellen, insbesondere neun Kontaktstellen, vorgesehen sind.

9. Elektrische Verbindungsvorrichtung nach einem der vorherigen Ansprüche,
**dadurch gekennzeichnet,**
**daß** Kontaktelemente (16) und Kontaktstellen für eine oder zwei Notstromversorgungen und/oder wenigstens eine Steuerstromversorgung vorgesehen sind.

## Claims

1. Electrical connection device (13) for contacting conductor wires of a plurality of electrical conductors (12), running in a strip-like manner, of a conductor wire combination, with the conductor wires of electrical connection lines of an electrical consuming unit, in particular a light (A1, A2, A3, ...) of a lighting strip system (1), whereby the connection device (13) has a coupling part (13a) and a counter-coupling element (13b) having contact elements (16) which upon plugging together of the counter-coupling element (13b) with the coupling parts (13a) each make a current connection to associated conductor wires, whereby the contact elements (16) are arranged in two rows (R1, R2) extending transversely to the conductor wires and there is associated with one row (R1) a contact position selection device (25a) for displacing at least one contact element (16) between at least two neighbouring contact positions,
**characterised in that**,
also in the second row (R2) a contact position selection device (25b) is displaceable for moving at least one of the contact elements (16) arranged in this second row (R2) between at least two contact positions neighbouring one another.

2. Electrical connection device according to claim 1,
**characterised in that**,
an earthing contact (16) is arranged non-displaceably in one row (R2).

3. Electrical connection device according to claim 2,
**characterised in that**,
the displacement path in the row (R2) containing the earthing contact extends over all other contact positions present in this row (R2).

4. Electrical connection device according to any preceding claim,
**characterised in that**,
in one of the rows (R1), in particular in the row (R1) which does not contain the earthing contact, the displacement path extends over all contact positions.

5. Electrical connection device according to any preceding claim,
**characterised in that**,
at least one or both selection devices (25a, 25b) are formed by means of a displacement guide (26) in which a slide (25) carrying the associated contact element (16) is displaceable and positionable at the contact positions.

6. Electrical connection device according to claim 5,
**characterised in that**,
the slide (21) is latchable at the contact positions by means of a latch device.

7. Electrical connection device according to claim 6,
**characterised in that**,
the latching device can be manually overcome.

8. Electrical connection device according to any preceding claim,
**characterised in that**,
more than five contact positions, in particular nine contact positions, are provided.

9. Electrical connection device according to any preceding claim,
**characterised in that**,
contact elements (16) and contact positions for one or two emergency current supplies and/or at least one control current supply are provided.

## Revendications

1. Dispositif de connexion électrique (13) pour mettre en contact des brins de conducteurs de plusieurs conducteurs électriques en ruban (12) d'une combinaison de brins de conducteurs avec les brins de conducteurs de lignes électriques d'un récepteur électrique, en particulier d'une lampe (A1, A2, A3, ...) d'un système de bandeau lumineux (1), le dispositif de connexion (13) présentant une partie de couplage (13a) et un élément de couplage opposé (13b) avec des éléments de contact (16), qui, lors de l'enfichage de l'élément de couplage opposé (13b) avec les parties de couplage (13a), établissent respectivement une connexion électrique avec des brins de conducteurs correspondants, les éléments de contact (16) étant disposés en deux rangées (R1, R2) s'étendant transversalement aux brins de conducteurs et un dispositif de sélection d'emplacements de contact (25a) étant associé à une rangée (R1) pour déplacer au moins un élément de contact (16) entre au moins deux emplacements de contact adjacents,
**caractérisé en ce que**
également dans la seconde rangée (R2), un dispositif de sélection d'emplacements de contact (25b) peut être déplacé entre au moins deux emplacements de contact adjacents l'un à l'autre pour déplacer au moins l'un des éléments de contact (16) disposés dans cette seconde rangée (R2).

2. Dispositif de connexion électrique selon la revendication 1, **caractérisé en ce que**
un contact de mise à la terre (16) est disposé dans une rangée (R2) de manière à ne pas pouvoir être déplacé.

3. Dispositif de connexion électrique selon la revendication 2, **caractérisé en ce que**
la course de déplacement dans la rangée (R2) contenant le contact de mise à la terre s'étend sur tous les autres emplacements de contact présents dans cette rangée (R2).

4. Dispositif de connexion électrique selon l'une des revendications précédentes, **caractérisé en ce que**
dans l'une des rangées (R1), en particulier dans la rangée ne contenant pas le contact de mise à la terre (R1), la course de déplacement s'étend sur la totalité des emplacements de contact.

5. Dispositif de connexion électrique selon l'une des revendications précédentes, **caractérisé en ce que**
au moins un ou les deux dispositifs de sélection (25a, 25b) est/sont formé(s) par un dispositif de guidage coulissant (26) dans lequel un coulisseau (27) supportant l'élément de contact associé (16) peut être déplacé et peut être positionné aux emplacements de contact.

6. Dispositif de connexion électrique selon la revendication 5, **caractérisé en ce que**
le coulisseau (27) peut être enclenché aux emplacements de contact grâce à un dispositif d'enclenchement.

7. Dispositif de connexion électrique selon la revendication 6, **caractérisé en ce que**
le dispositif d'enclenchement peut être forcé manuellement.

8. Dispositif de connexion électrique selon l'une des revendications précédentes, **caractérisé en ce que**
plus de cinq emplacements de contact, en particulier neuf emplacements de contact, sont prévus.

9. Dispositif de connexion électrique selon l'une des revendications précédentes, **caractérisé en ce que**
les éléments de contact (16) et les emplacements de contact sont prévus pour une ou deux alimentations électriques de secours et/ou pour au moins une alimentation en courant de commande.
